# EUROPÄISCHE PATENTSCHRIFT

(11) **EP 2 378 907 B1**
(45) Veröffentlichungstag und Bekanntmachung des Hinweises auf die Patenterteilung: **27.04.2016**
(21) Anmeldenummer: 10701612.3
(22) Anmeldetag: 05.01.2010
(51) Int. Cl.: A41D 31/00, A41D 1/08, A41D 27/28

(54) **BEKLEIDUGSSTÜCK**
ARTICLE OF CLOTHING
PIÈCE DE VÊTEMENT

(30) Priorität: 09.01.2009 DE 202009000367 U
(43) Veröffentlichungstag der Anmeldung: 26.10.2011
(73) Patentinhaber: X-Technology Swiss GmbH, 8832 Wollerau (CH)
(72) Erfinder: LAMBERTZ, Bodo W., CH-8808 Pfäffikon (CH)
(74) Vertreter: Tarvenkorn, Oliver
(86) Internationale Anmeldenummer: PCT/EP2010/000008
(87) Internationale Veröffentlichungsnummer: WO 2010/079119

(56) Entgegenhaltungen:
- EP-A- 1 972 217
- WO-A-96/24263
- DE-U1-202006 012 701
- DE-U1-202008 008 210
- GB-A- 2 388 297
- US-A1- 2005 086 721
- US-A1- 2009 055 990
- US-B1- 6 286 151

## Beschreibung

Die Erfindung betrifft ein Bekleidungsstück, insbesondere zum direkten Tragen auf der Haut, aus wasser- und/oder winddichtem Gewebe, bestehend aus einer Klimamembran und einem Trägermaterial, wobei das Trägermaterial der Haut zugewandt ist.

Bekleidung hat im Wesentlichen die Aufgabe, den Körper vor äußeren Einflüssen zu schützen. Die äußeren Einflüsse bestehen zunächst in Witterungseinflüssen, also der Einwirkung von Wind, Feuchtigkeit und Kälte auf den Körper. Zudem hat Bekleidung die Aufgabe, dem jeweiligen Benutzer ein angenehmes Tragegefühl zu geben. Dabei ist insbesondere bei sportlichen Aktivitäten oder auch höheren Außentemperaturen eine gute Wärmeabfuhr der vom Körper produzierten Energie sowie des vom Körper produzierten Schweißes von Bedeutung.

Zur Erzielung eines guten Schutzes gegen Witterungseinflüsse ist es bekannt, Klimamembranen zu verwenden. Bei diesen ist die Möglichkeit geschaffen, von außen auf den Körper einwirkenden Wind oder Wasser abzuwehren, gleichzeitig jedoch eine Dampfdurchlässigkeit von innen nach außen bereit zu stellen, um eine Wärmeabfuhr der vom Körper produzierten Energie sowie des Schweißes zu ermöglichen. Als bekannteste Membranen sind hierbei die unter der Bezeichnung "Goretex®" oder "Sympatex®" zu nennen.

Die Verwendung der Klimamembranen bietet zwar grundsätzlich die Möglichkeit, vom Körper produzierte Wärme nach außen abzuführen; dies ist jedoch auf Grund der technischen Voraussetzungen der Membrane nur bedingt möglich. Insbesondere bei körperlich außerordentlich anstrengenden Betätigungen, wie beispielsweise beim Laufen oder Radfahren sind die bekannten Membranen nur sehr bedingt in der Lage, die vom Körper produzierte Wärme bzw. Feuchtigkeit nach außen abzuführen.

Die GB 2388297 A offenbart Sportshirts mit Belüftungskanälen. Die Kanäle weisen Öffnungen auf und stellen einen Lüftungsbereich zwischen der Haut und dem Stoff dar (vgl. Anspruch 1). Durch die Kanäle soll die Hitze abgeleitet und die Schweißbildung reduziert werden (vgl. Seite 2, Abschnitt 2).

In der DE 202006012701 U1 werden wasser- und winddichte Bekleidungsstücke mit verbesserter Luftzirkulation zum Einsatz bei sportlicher Betätigung offenbart. Dabei wird auch ein Kanal beschrieben, welcher zwischen zwei auf der dem Körper zugewandten Seite des Kleidungsstücks angeordneten Abstandhaltern ausgebildet ist und eine partielle Verjüngung aufweist (vgl. Paragraf [0008]). Es werden jedoch weder eine Klimamembran noch ein Abtransport des Schweißes im Sinne der vorliegenden Anmeldung offenbart.

Die EP 1972217 A1 offenbart ein Abdeckmaterial für Bekleidungsstücke, welches eine innere und eine äußere Schicht umfasst, wodurch ein Kanal gebildet wird. Die innere Schicht ist schweiß- und die äußere Schicht wasserdampfdurchlässig (vgl. Anspruch 1). Durch den Kanal strömt Luft, so dass die Körpertemperatur und der Hitzetransport reguliert werden kann (vgl. Paragraf [0001]). Weiterhin wird, im Gegensatz zu der vorliegenden Anmeldung, eine Trennung von Trägermaterial und der Kanäle beschrieben (vgl. Paragraf 14 in Verbindung mit Fig. 2 und 4 de EP 1972217 A1).

Hier will die Erfindung Abhilfe schaffen. Der Erfindung liegt die Aufgabe zu Grunde, ein Bekleidungsstück zu schaffen, welches auch bei außerordentlich starker körperlicher Beanspruchung und damit sehr starkem Wärme- und Schweißanfall in der Lage ist, eine ausreichende Wärme- und Schweißabfuhr bereit zu stellen. Gemäß der Erfindung wird diese Aufgabe dadurch gelöst, dass die in dem Trägermaterial ausgebildeten Kanäle in ihrer Mitte eine Verjüngung (15) ihres Querschnitts aufweisen, wobei die Kanäle (13) direkt in das Trägermaterial (12) eingebettet sind und das Trägermaterial (12) zwischen gedehntem und nicht gedehntem Zustand wechselbar ist, um eine kontinuierliche Vergrößerung mit anschließender Verkleinerung des Querschnitts der Kanäle (13) zu ermöglichen, so dass ein kontinuierlicher Pumpeffekt erzeugt werden kann.

Mit der Erfindung ist ein Bekleidungsstück, insbesondere zum direkten Tragen auf der Haut, geschaffen, welches auch bei sehr großen körperlichen Anstrengungen eine definierte Schweiß- und Wärmeabfuhr hervorruft. Zugleich ist durch die Kanäle eine weitere Möglichkeit der Wärme- und Schweißabfuhr geschaffen, die zusätzlich zu der von der Membran bereit gestellten Möglichkeit der Wärme- und Schweißabfuhr zur Verbesserung des Körperklimas beiträgt.

Gemäß der Erfindung ist das Trägermaterial dehnbar. Durch die Dehnbarkeit des Trägermaterials ist die Möglichkeit geschaffen, eine Änderung der Abmessungen der Kanäle während der sportlichen Aktivitäten auf Grund der Bewegungen des Sportlers zu erlauben. Auf Grund beispielsweise von Streckbewegungen wird dadurch eine Dehnung der Kanäle hervorgerufen, die sich nach Beendigung der Streckung wieder zurück bildet. Hierdurch ist bei dauerhaften Bewegungen ein Pumpeffekt in den Kanälen hervor gerufen, der zu einer Verbesserung des Wärme- und Schweißtransports in den Kanälen führt.

In Ausgestaltung der Erfindung sind die Kanäle an einem Ende mit einer Öffnung versehen. Hierdurch ist die Möglichkeit geschaffen, die vom Körper produzierte Wärme sowie den produzierten Schweiß an einer Stelle definiert aus dem Kleidungsstück heraus zu führen.

In anderer Weiterbildung der Erfindung sind die Kanäle an beiden Enden mit einer Öffnung versehen. Hierdurch ist die Möglichkeit geschaffen, die Wärme bzw. Feuchtigkeit an beiden Enden der Kanäle aus dem Bekleidungsstück heraus zu führen, wodurch die Transportleistung der Kanäle erhöht ist.

Erfindungsgemäß weisen die Kanäle in ihrer Mitte eine Verjüngung ihres Querschnitts auf. Die Verjüngung führt zu einer Beschleunigung der in dem Kanal transportierten Luft. Die Kanäle arbeiten dann nach dem Venturi-Prinzip und ermöglichen so eine zusätzliche Verbesserung der Wärmeregulierung.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die Darstellung eines Bekleidungsstücks in Form einer Hose;
- Fig. 2: die abschnittsweise vergrößerte Darstellung des in Fig. 1 dargestellten Bekleidungsstücks;
- Fig. 3: die abschnittsweise Darstellung eines Schnitts durch das in Fig. 2 dargestellte Kleidungsstück;
- Fig. 4: die Darstellung eines Bekleidungsstücks in Form einer Hose in anderer Ausbildung;
- Fig. 5: die abschnittsweise vergrößerte Darstellung des in Fig. 4 dargestellten Bekleidungsstücks;
- Fig. 6: die abschnittsweise Darstellung eines Schnitts durch das in Fig. 5 dargestellte Kleidungsstück;
- Fig. 7: die Darstellung eines Bekleidungsstücks in Form einer Hose in einer weiteren Ausbildung;
- Fig. 8: die abschnittsweise vergrößerte Darstellung des in Fig. 7 dargestellten Bekleidungsstücks;
- Fig. 9: die abschnittsweise Darstellung des Schnitts durch das in Fig. 8 dargestellte Kleidungsstück;
- Fig. 10: die Darstellung eines Bekleidungsstücks in Form einer Hose in einer zusätzlichen Ausbildung;
- Fig. 11: die abschnittsweise vergrößerte Darstellung des in Fig. 10 dargestellten Bekleidungsstücks;
- Fig. 12: die abschnittsweise Darstellung des Schnitts durch das in Fig. 11 dargestellte Kleidungsstück.

Das als Ausführungsbeispiel gewählte Bekleidungsstück 1 ist insbesondere zum direkten Tragen auf der Haut geeignet. Es besteht aus einem wasser- und winddichten Gewebe, welches aus einem Laminat als Klimamembran hergestellt ist. Die Klimamembran 11 ist auf einem Trägermaterial 12 angeordnet. Das Trägermaterial 12 ist der Haut 2 zugewandt und liegt im Ausführungsbeispiel auf der Haut 2 auf. Beispielhaft ist als Bekleidungsstück eine Running-Hose gewählt.

In dem Trägermaterial 12 sind Kanäle 13 ausgebildet. Sie verlaufen im Ausführungsbeispiel im wesentlichen horizontal. In den Ausführungsbeispielen nach den Figuren 1 bis 9 haben die Kanäle 13 in der Draufsicht eine angenähert dreieckige Ausbildung. Die Kanäle 13 sind in den Ausführungsbeispielen nach den Figuren 1 bis 3 und 7 bis 9 an lediglich einem Ende mit einer Öffnung 14 versehen, so dass lediglich an diesem Ende Luft aus den Kanälen austreten kann, wie dies durch die Pfeile symbolisiert ist. Im Unterschied zu dem Ausführungsbeispiel nach den Figuren 1 bis 3, bei denen sich an dem offenen Ende der breiteste Querschnitt der Kanäle 13 befindet, ist beim Ausführungsbeispiel nach den Figuren 7 bis 9 an dem offenen Ende der kleinste Querschnitt der Kanäle 13 vorgesehen.

Im Ausführungsbeispiel nach den Figuren 4 bis 7 sind die Kanäle an beiden Enden jeweils mit einer Öffnung 14 versehen. Infolge dessen kann an beiden Enden der Kanäle 13 Luft aus den Kanälen austreten, wie dies auch hier durch die Pfeile symbolisiert ist. Zudem ist auch im Ausführungsbeispiel nach den Figuren 10 bis 12 an beiden Enden der jeweiligen Kanäle 13 eine Öffnung 14 vorgesehen. Infolge dessen ist auch bei diesem Ausführungsbeispiel an beiden Enden ein Luftaustritt möglich, wie dies ebenfalls durch die Pfeile symbolisiert ist. In Abwandlung zu den anderen Ausführungsbeispielen ist jedoch beim Ausführungsbeispiel nach den Figuren 10 bis 12 eine andere Form der Kanäle 13 vorgesehen. Sie weisen daher keine im Wesentlichen dreieckige Ausbildung auf; vielmehr weisen die Kanäle etwa in ihrer Mitte eine Verjüngung 15 auf. Durch diese bereichsweise Verjüngung ist eine Beschleunigung der transportierten Luft hervor gerufen, da die Kanäle 13 nach Art einer Venturi-Düse funktionieren.

Nachfolgend wird an Hand der als Ausführungsbeispiel gewählten Running-Hose die Funktionsweise des erfindungsgemäßen Kleidungsstücks erläutert: Bei Tragen der Running-Hose während des Laufens erfolgt naturgemäß eine Beugung und Streckung der Beine. Ist das Bein gerade gestreckt, befindet sich das Trägermaterial in seinem Normalzustand. Durch eine Beugung des Knies erfolgt eine Dehnung des Trägermaterials 12, wodurch sich Kanäle 13 ihren Querschnitt vergrößern. Wird das Bein nach der Beugung wieder gestreckt, fährt das Trägermaterial 12 wieder in seine Ausgangsposition zurück, wodurch sich der Querschnitt der Kanäle 13 wieder auf sein Ausgangsmaß zurück zieht. Auf diese Weise ist während des Laufens ein kontinuierlicher Wechsel zwischen gedehntem und nicht gedehntem Zustand des Trägermaterials 12 hervor gerufen, wodurch eine ebenfalls kontinuierliche Vergrößerung mit anschließender Verkleinerung des Querschnitts der Kanäle 13 hervor gerufen ist. Dadurch ist während des Laufens ein kontinuierlicher Pumpeffekt erzeugt, der den Abtransport von Wärme und Feuchtigkeit positiv beeinflusst.

Auf Grund des auf der Haut 2 aufliegenden Trägermaterials 12 sind die Kanäle 13 einerseits von dem Trägermaterial 12 umgeben, andererseits von der Haut 2, so dass eine geschlossene Wandung der Kanäle 13 geschaffen ist. Auf diese Weise ist ein lediglich an seinen Enden offener Kanal geschaffen, der eine sehr gute Leistungsfähigkeit hinsichtlich des Abtransports von Wärme und Feuchtigkeit ermöglicht.

## Patentansprüche

1. Bekleidungsstück, insbesondere zum direkten Tragen auf der Haut, aus wasser- und/oder winddichtem Gewebe, bestehend aus einer Klimamembran und einem dehnbaren Trägermaterial, wobei das Trägermaterial der Haut zugewandt ist, und in dem Trägermaterial (12) Kanäle (13) ausgebildet sind, **dadurch gekennzeichnet, dass** die Kanäle (13) in ihrer Mitte eine Verjüngung (15) ihres Querschnitts aufweisen, wobei die Kanäle (13) direkt in das Trägermaterial (12) eingebettet sind und das Trägermaterial (12) zwischen gedehntem und nicht gedehntem Zustand wechselbar ist, um eine kontinuierliche Vergrößerung mit anschließender Verkleinerung des Querschnitts der Kanäle (13) zu ermöglichen, so dass ein kontinuierlicher Pumpeffekt erzeugt werden kann.

2. Bekleidungsstück nach Anspruch 1 **dadurch gekennzeichnet, dass** die Kanäle (13) an einem Ende mit einer Öffnung (14) versehen sind.

3. Bekleidungsstück nach einem oder mehreren der vorgenannten Ansprüche, **dadurch gekennzeichnet, dass** die Kanäle (13) an beiden Enden mit einer Öffnung (14) versehen sind.

4. Bekleidungsstück nach einem oder mehreren der vorgenannten Ansprüche, **dadurch gekennzeichnet, dass** sich an dem offenen Ende der breiteste Querschnitt der Kanäle (13) befindet.

5. Bekleidungsstück nach einem oder mehreren der vorgenannten Ansprüche, **dadurch gekennzeichnet, dass** sich an dem offenen Ende der kleinste Querschnitt der Kanäle (13) befindet.

6. Bekleidungsstück nach einem oder mehreren der vorgenannten Ansprüche, **dadurch gekennzeichnet, dass** die Kanäle (13) einerseits von dem Trägermaterial (12) und andererseits von der Haut (2) umgeben sind, so dass eine geschlossene Wandung der Kanäle (13) geschaffen ist.

7. Bekleidungsstück nach einem oder mehreren der vorgenannten Ansprüche, **dadurch gekennzeichnet, dass** die Kanäle (13) im Wesentlichen horizontal verlaufen.

## Claims

1. Article of clothing in particular for being worn directly on the skin, from a water-tight and/or wind-tight woven fabric, composed of a climatic membrane and of an elongatable carrier material, wherein the carrier material faces the skin and ducts (13) are configured in the carrier material (12), **characterized in that** the ducts (13) in the centre of the latter have a diminution (15) of the cross section thereof, wherein the ducts (13) are embedded directly in the carrier material (12) and, in order for a continuous pumping effect to be able to be generated, the carrier material (12) is changeable between an elongated and a non-elongated state so as to enable continuous enlarging and subsequent diminishing of the cross section of the ducts (13).

2. Article of clothing according to Claim 1, **characterized in that** the ducts (13) are provided with an opening (14) at one end.

3. Article of clothing according to one or a plurality of the preceding claims, **characterized in that** the ducts (13) are provided with an opening (14) at both ends.

4. Article of clothing according to one or a plurality of the preceding claims, **characterized in that** the widest cross section of the ducts (13) is located at the open end.

5. Article of clothing according to one or a plurality of the preceding claims, **characterized in that** the smallest cross section of the ducts (13) is located at the open end.

6. Article of clothing according to one or a plurality of the preceding claims, **characterized in that** the ducts (13) are surrounded by the carrier material (12), on the one hand, and by the skin (2), on the other hand, so that a closed wall of the ducts (13) is produced.

7. Article of clothing according to one or a plurality of the preceding claims, **characterized in that** the ducts (13) run in a substantially horizontal manner.

## Revendications

1. Vêtement, en particulier destiné à être porté directement sur la peau, constitué d'un tissu perméable à l'eau et/ou au vent, constitué d'une membrane climatique et d'un matériau porteur extensible, le matériau porteur étant situé du côté de la peau et des canaux (13) étant réalisés dans le matériau porteur (12), **caractérisé en ce que** les canaux (13) présentent en leur milieu un rétrécissement (15) de leur section transversale, les canaux (13) étant directement noyés dans le matériau porteur (12) et le matériau porteur (12) pouvant passer entre un état étiré et un état non étiré, afin de permettre un agrandissement continu avec un rétrécissement associé de la section transversale des canaux (13), de telle sorte qu'un effet de pompe continu puisse être produit.

2. Vêtement selon la revendication 1, **caractérisé en ce que** les canaux (13) sont pourvus à une extrémité d'une ouverture (14).

3. Vêtement selon l'une quelconque ou plusieurs des revendications précédentes, **caractérisé en ce que** les canaux (13) sont pourvus aux deux extrémités d'une ouverture (14).

4. Vêtement selon l'une quelconque ou plusieurs des revendications précédentes, **caractérisé en ce que** la section transversale la plus large des canaux (13) se trouve au niveau de l'extrémité ouverte.

5. Vêtement selon l'une quelconque ou plusieurs des revendications précédentes, **caractérisé en ce que** la plus petite section transversale des canaux (13) se trouve au niveau de l'extrémité ouverte.

6. Vêtement selon l'une quelconque ou plusieurs des revendications précédentes, **caractérisé en ce que** les canaux (13) sont entourés d'une part par le matériau porteur (12) et d'autre part par la peau (2), de telle sorte qu'une paroi fermée des canaux (13) soit produite.

7. Vêtement selon l'une quelconque ou plusieurs des revendications précédentes, **caractérisé en ce que** les canaux (13) s'étendent essentiellement horizontalement.
